# DEMANDE DE BREVET EUROPEEN

(11) **EP 4 603 244 A1**
(43) Date de publication de la demande: **20.08.2025**
(21) Numéro de dépôt: 25158919.8
(22) Date de dépôt: 19.02.2025
(51) Int. Cl.: B27M 1/08, B28D 1/00, B28D 1/04, B28D 7/04

(54) **PROCÉDÉ DE DÉCOUPE D'UNE MENUISERIE ET DISPOSITIF DE DÉCOUPE D'UNE MENUISERIE**

(30) Priorité: 19.02.2024 FR 2401633
(71) Demandeur: Etablissement Biason, 64121 Serres-Castet (FR)
(72) Inventeur: BIASON, Christian, 64140 Lons (FR)
(74) Mandataire: Alatis

(57) **Abrégé**

L'invention concerne un procédé de découpe d'une menuiserie (10) par un dispositif (100) de découpe, la menuiserie (10) étant du type comprenant au moins un cadre (11) et un vitrage (12), le procédé étant caractérisé en ce qu'il comprend une étape de découpe du vitrage (12) de la menuiserie (10) par un outil de découpe (20) le long du cadre (11) et à une distance (d) prédéterminée dudit cadre (11) de sorte à séparer une portion principale (12A) du vitrage (12). L'invention concerne également un dispositif (100) de découpe pour mettre en oeuvre au moins une telle étape de découpe.

## Description

### DOMAINE TECHNIQUE DE L'INVENTION

L'invention concerne, de façon générale, le domaine technique du recyclage de menuiseries L'invention peut concerner différents secteurs d'activité, comme celui des concepteurs de centre de découpe automatisés ou encore celui des filières à responsabilité élargie des producteurs (REP) dans le domaine du bâtiment.

L'invention se rapporte plus spécifiquement à un procédé de découpe d'une menuiserie notamment pour séparer un cadre d'un vitrage de la menuiserie et à un dispositif de découpe associé.

### ÉTAT DE LA TECHNIQUE ANTERIEURE

Le recyclage des menuiseries permet de récupérer la majorité des composants d'une menuiserie pour les transformer en matières premières secondaires ou produire de l'énergie. Cependant, les différents matériaux qui composent une menuiserie ne sont pas réutilisés de la même manière et doivent par conséquent être séparés avant d'être triés.

De manière générale, les menuiseries sont composées d'une partie fixe, appelée dormant, d'une partie mobile, appelée ouvrant ou battant, qui comprend au moins une structure encadrant un vitrage, et d'éléments de fixation qui permettent de relier d'une part le dormant et le battant. Le dormant et Le battant, avec éventuellement le dormant, forment un cadre de la menuiserie. Ainsi, une menuiserie peut désigner indépendamment une fenêtre, une porte-fenêtre, un balcon vitré, une baie vitrée ou tout autre ouvrage comprenant un cadre entourant un vitrage.

Il est entendu que le vitrage peut être une unique plaque ou paroi de matière transparente et/ou translucide, généralement du verre, ou un assemblage de plusieurs parois, par exemple deux voire trois parois séparées deux à deux par une lame d'air ou de gaz isolant. De tels assemblages de deux ou trois parois telles que des parois vitrées sont appelés respectivement double vitrage et triple vitrage.

On connaît également des vitrages comportant des éléments de liaison verticaux et/ou horizontaux en bois, en matériau(x) plastique(s) ou métallique(s), fixés sur des surfaces extérieures ou dans l'épaisseur du vitrage. Ces éléments de liaison sont communément appelés « croisillons » et peuvent permettre de lier une pluralité de plaques de verre entre elles pour, par exemple, obtenir une menuiserie de plus grande surface, renforcer la menuiserie ou encore servir d'ornements.

Le dormant et la structure du battant encadrant le vitrage de la menuiserie formant le cadre sont ordinairement fabriqués à partir du même matériau, le matériau pouvant être du bois, et/ou un ou plusieurs matériau(x) plastique(s), par exemple du polychlorure de vinyle (PVC), et/ou un ou plusieurs matériau(x) métallique(s), par exemple de l'aluminium.

On connaît différentes méthodes aujourd'hui visant à assurer le démantèlement d'une menuiserie, notamment pour récupérer le vitrage en vue de son recyclage.

Pour récupérer le vitrage d'une menuiserie, il est connu de soulever la menuiserie et de la frapper au sol jusqu'à briser l'un des quatre coins de la menuiserie, de sorte que le cadre est désolidarisé au moins en partie au vitrage. Ensuite, les bords restants de la menuiserie sont désolidarisés manuellement. Le vitrage ainsi obtenu comprend encore une partie des éléments de liaison de la menuiserie qui doivent être retirés tels que des joints d'étanchéité ou autres matériaux. Enfin, les portions du vitrage qui sont en contact avec les éléments de liaison doivent être lavés voire découpés pour permettre son recyclage.

Un tel procédé est souvent réalisé à la main et peut s'avérer être dangereux pour l'opérateur qui le pratique, qui peut se blesser en frappant la menuiserie. Par ailleurs, les différentes étapes à suivre rendent l'extraction du vitrage long et fastidieux, donc coûteux. Enfin, le fait de mettre le vitrage au contact du sol altère la propreté du vitrage et limite sa réutilisation ou nécessite le cas échéant au moins une étape supplémentaire de nettoyage.

Une alternative connue consiste à faire un déparclosage. Pour ce faire, l'opérateur démonte la menuiserie dans le sens inverse de son montage, en commençant à retirer les parcloses de la menuiserie, puis à retirer le vitrage par pression. Cependant, le vitrage obtenu comprend généralement des résidus des éléments de liaison qui doivent être retirés selon le procédé décrit plus haut. Ce procédé, bien qu'étant plus sécuritaire pour l'opérateur, est chronophage, et ne permet pas la séparation des vitrages de menuiseries à la chaîne.

Une autre possibilité consiste à effectuer un déparclosage dans une plateforme de tri dédiée. Cependant, envoyer les menuiseries dans la plateforme engendre des coûts supplémentaires, et une pollution du vitrage due aux outils utilisés, par conséquent. Dans une telle configuration, le vitrage récupéré ne répond alors pas aux normes de recyclage à respecter.

### EXPOSE DE L'INVENTION

L'invention vise à remédier à tout ou partie des inconvénients de l'état de la technique en proposant notamment une solution permettant de récupérer en une seule étape le vitrage des menuiseries tout en conservant un niveau de pureté permettant d'assurer son recyclage sans nécessiter d'opérations fastidieuses de nettoyage du matériau constitutif du vitrage.

Pour ce faire est proposé, selon un premier aspect de l'invention, un procédé de découpe d'une menuiserie par un dispositif de découpe, la menuiserie étant du type comprenant au moins un cadre et un vitrage, le procédé étant remarquable en ce qu'il comprend une étape de découpe du vitrage de la menuiserie par un outil de découpe le long du cadre et à une distance prédéterminée dudit cadre de sorte à séparer une portion principale du vitrage.

La découpe du vitrage à une distance prédéterminée du cadre présente l'avantage technique de permettre de récupérer en une seule étape une portion du vitrage pouvant être utilisée dans des filières de recyclage sans avoir à effectuer une ou plusieurs étapes supplémentaires de démantèlement d'éléments de fixation de la menuiserie ou de nettoyage du vitrage, comme cela est courant dans l'état de la technique. Cette portion principale du vitrage désigne alors une partie du vitrage relativement pure et pouvant être recyclée sans autre forme de nettoyage et ne nécessite pas d'opérations supplémentaire avant recyclage. Cette portion principale du vitrage est ainsi séparée d'une portion périphérique du vitrage solidaire du cadre, étant entendu que la portion périphérique du vitrage reste solidaire du cadre après découpe On obtient ainsi facilement, à partir d'une menuiserie assemblée d'un vitrage avec un cadre, du verre propre, c'est-à-dire du calcin, prêt à être recyclé.

On entend par le terme « découpe » l'action de séparer en morceaux de façon maîtrisée et suivant un chemin de découpe donné. Une telle découpe se distingue donc d'une simple casse du verre. Ce chemin ou cette ligne de découpe suivie par l'outil de découpe est située à une distance prédéterminée d'un bord du cadre, de préférence à une distance prédéterminée sensiblement constante le long du bord associé du cadre. Cette découpe permet une coupe du vitrage dans toute son épaisseur pour garantir la séparation des deux parties du vitrage ainsi coupé.

Selon un mode de réalisation, la distance prédéterminée est inférieure ou égale à 100 mm, de préférence inférieure ou égale à 50 mm et/ou supérieure ou égale à 5 mm, de préférence supérieure ou égale à 10 mm, par exemple égale à 20 mm.

Une telle distance prédéterminée de découpe de la menuiserie permet de limiter la présence d'éléments de liaison dans la portion principale de vitrage récupérée pour être recyclée. Cette distance prédéterminée est évaluée pour s'assurer, d'une part, de pouvoir collecter un verre garantissant le moins d'impureté possible pour répondre à la problématique de recyclage, et d'autre part, de collecter une quantité maximale de verre propre.

Selon un mode de réalisation, le vitrage est complètement délimité par le cadre, le vitrage constituant une portion intérieure du cadre. En d'autres termes, dans une telle configuration, le cadre délimite un contour fermé entourant le vitrage. Dans ce cas, l'outil de découpe évolue sur un chemin de découpe situé à une distance prédéterminée d'un bord intérieur du cadre. Selon un autre mode de réalisation, le vitrage est partiellement délimité par le cadre.

Selon un mode de réalisation, le cadre comprend une partie au moins d'un dormant et/ou une partie structurelle de l'ouvrant, le cadre étant lié au vitrage par des éléments de liaison. Ces éléments de liaison peuvent être de différentes natures et assurer des fonctions différentes : par exemple pour garantir la fixation du vitrage dans le cadre, le bon positionnement dans le cadre, l'étanchéité entre le cadre et le vitrage, etc. Les éléments de liaison peuvent comprendre par exemple des profils, des joints d'étanchéité, un profil intercalaire, une parclose, etc.

Selon un mode de réalisation, le cadre de la menuiserie comprend un assemblage de pièces en bois et/ou de pièces en matériau(x) métallique(s) et/ou de pièces en matériau(x) plastique(s).

Selon un mode de réalisation, le procédé comprend, postérieurement à l'étape de découpe du vitrage, une étape de découpe du cadre au moins par l'outil de découpe en plusieurs morceaux. Grâce à une telle caractéristique, le cadre est découpé par le même outil que celui qui a découpé préalablement le verre. Ces deux étapes de découpe du vitrage puis du cadre, bien que mises en oeuvre par le même outil de découpe, sont successives de sorte à garantir une parfaite séparation du verre propre d'un côté et du cadre d'un autre côté. Le procédé de découpe peut être ainsi facilement mis en oeuvre par le même dispositif de découpe, et en particulier par le même outil de découpe, le rendant plus simple d'utilisation.

Selon un mode de réalisation préférentiel, la taille des morceaux de cadre découpés est prédéterminée. De préférence, on découpera des morceaux sensiblement rectilignes du cadre.

Selon un mode de réalisation, le procédé comprend, antérieurement à l'étape de découpe du vitrage, une étape d'immobilisation de la menuiserie par des dispositifs de maintien en position. De préférence, les dispositifs de maintien en position comprennent des moyens d'immobilisation horizontale et des moyens d'immobilisation verticale. Les dispositifs de maintien en position comprennent par exemple un ou des mors pour garantir une immobilisation dans un plan de support de la menuiserie, de préférence du cadre, et/ou des sauterelles de fixation pour garantir une immobilisation verticale de la menuiserie, notamment du cadre, avant l'étape de découpe du vitrage.

L'étape d'immobilisation de la menuiserie présente l'avantage de faciliter et d'accélérer l'étape de découpe du vitrage. En particulier, si le procédé de découpe est automatisé, l'étape d'immobilisation permet de positionner la menuiserie par rapport à l'outil de découpe pour collecter la plus grande portion principale de vitrage possible. Par ailleurs, de tels dispositifs de maintien en position permettent de garantir la précision de la découpe.

De façon préférentielle, les dispositifs de maintien comprennent au moins :
- un mors mobile pour la mise en position de la menuiserie par rapport à l'outil de découpe et au moins un mors fixe pour le maintien en position horizontal de la menuiserie et/ou
- des sauterelles de fixation pour le maintien en position au moins vertical de la menuiserie.

Selon un mode de réalisation, les sauterelles sont reliées à des vérins commandés à distance par une électrovanne. Les sauterelles sont mobiles entre une position ouverte, durant laquelle les sauterelles sont à distance de la menuiserie, et une position fermée, durant laquelle la menuiserie est bloquée horizontalement. Bien entendu les sauterelles de bridage peuvent être remplacées en pratique par tout moyen d'immobilisation capable d'enserrer un montant du cadre de la menuiserie, de préférence un unique montant.

Selon un mode de réalisation, le procédé comprend, antérieurement à l'étape d'immobilisation de la menuiserie, une étape de convoyage de la menuiserie dans le dispositif de découpe par un convoyeur.

La présence d'un convoyeur permet d'acheminer automatiquement la menuiserie dans le dispositif de découpe. En particulier, pour un procédé de découpe automatisé, le convoyeur permet d'amener et charger des menuiseries dans le dispositif de découpe à intervalles de temps réguliers ou sur commande afin de réaliser à la chaîne la découpe de menuiseries.

Selon un mode de réalisation, le convoyeur est de type convoyeur à bandes ou convoyeur à rouleaux.

Selon un mode de réalisation, les dispositifs de maintien en position comprennent au moins une butée de mise en position en complément des sauterelles de fixation. La butée est mobile entre une position de repos, non sollicitée, et une position de blocage, durant laquelle la butée est contrainte par la menuiserie et arrête en translation la menuiserie. De préférence, la butée de mise en position comprend pêne contraint par un ressort. Lorsque la menuiserie est chargée dans le dispositif de découpe, l'utilisation de la butée précitée, ladite butée peut être positionnée sur le chemin de convoyage de la menuiserie afin d'assurer une fonction de blocage axial de la menuiserie.

Selon un mode de réalisation, le procédé comprend, postérieurement à l'étape de découpe du vitrage, une étape de collecte de la portion principale du vitrage à recycler, de préférence de manière gravitaire.

De façon avantageuse, l'étape de collecte de la portion principale du vitrage est antérieure à l'étape de découpe du cadre, de manière à limiter la présence d'impuretés dans la portion principale du vitrage en morceaux.

Selon un mode de réalisation, la portion principale du vitrage découpée de la menuiserie est récupérée, sous forme de calcin, dans un premier bac de collecte prévu à cet effet. De préférence, le premier bac de récupération est situé verticalement en-dessous de la menuiserie lorsque la menuiserie est maintenue en position par le dispositif de découpe, de sorte qu'une fois la portion principale du vitrage découpée, celle-ci tombe par effet gravitaire directement dans le premier bac de collecte à mesure que l'étape de découpe du vitrage est réalisée.

Selon un mode de réalisation, le procédé comprend une étape de collecte du cadre de la menuiserie après extraction de la portion principale du vitrage, de préférence une étape de collecte des morceaux de cadre découpés. La menuiserie ainsi collectée comprend au moins le cadre et une portion du vitrage restée liée au cadre par les éléments de liaison et ne pouvant pas être recyclée telle quelle.

De façon avantageuse, après l'étape de collecte de la portion principale du vitrage, un convoyeur d'évacuation recouvre le premier bac de collecte. Les dispositifs de maintien libèrent une portion de cadre de la menuiserie restante, qui est alors évacuée jusque dans un deuxième bac de collecte pour être collectée. De cette manière, le tri de la collecte entre la portion principale du vitrage d'une part et le cadre de la menuiserie d'autre part est garantie.

Selon un autre aspect de l'invention, celle-ci a trait à un dispositif de découpe d'une menuiserie du type comprenant au moins un cadre et un vitrage, remarquable en ce qu'il comprend au moins un outil de découpe, le dispositif de découpe étant remarquable en ce qu'il est configuré pour mettre en oeuvre le procédé de découpe tel que décrit précédemment.

Un tel dispositif de découpe présente l'avantage de pouvoir être intégré dans une chaîne de démantèlement de menuiseries. Par ailleurs, le même outil découpe, de préférence unique, permet de mettre en oeuvre les deux étapes de découpes successives du procédé, à savoir la découpe du vitrage d'une part, et la découpe du cadre d'autre part.

Selon un mode de réalisation, le dispositif de découpe comprend des dispositifs de maintien en position, les dispositifs de maintien en position configurés pour immobiliser la menuiserie au moins durant l'étape de découpe du vitrage de la menuiserie par un outil de découpe, les dispositifs de maintien en position comprenant de préférence des moyens d'immobilisation horizontale et des moyens d'immobilisation verticale.

Selon un mode de réalisation, les dispositifs de maintien en position comprennent au moins un mors fixe configuré pour recevoir en butée un montant de la menuiserie et un mors mobile, le mors mobile comprenant une surface d'appui configurée pour supporter localement des efforts verticaux de la menuiserie en position de découpe, le mors mobile étant de préférence configuré pour se déplacer durant l'étape de découpe de sorte à ce qu'une distance entre la surface d'appui et l'outil de découpe durant l'étape de découpe du vitrage soit maintenue à une distance inférieure à une distance prédéterminée.

Selon un mode de réalisation, les moyens d'immobilisation verticale sont configurés pour enserrer verticalement un unique montant du cadre de la menuiserie.

Selon un mode de réalisation, le dispositif de découpe comprend un châssis principal comprenant :
- une partie supérieure munie de l'outil de découpe ;
- une partie intermédiaire délimitant une zone de travail pour accueillir la menuiserie, la partie intermédiaire comprenant de préférence les dispositifs de maintien en position de la menuiserie lors de l'étape de découpe du vitrage de la menuiserie par l'outil de découpe le long du cadre et à une distance prédéterminée dudit cadre ;
- une partie inférieure de soutènement, la partie inférieure délimitant une zone d'évacuation d'au moins la portion principale du vitrage après découpe.

Une telle configuration permet d'obtenir un encombrement optimal du dispositif de découpe pour mettre en oeuvre le procédé.

Suivant un mode de réalisation, les parties inférieure, intermédiaire et supérieure sont superposées verticalement, la partie intermédiaire étant disposée entre, de préférence interposée entre, la partie inférieure de soutènement et la partie supérieure. Ainsi, le dispositif de découpe présente une compacité facilitant son intégration dans une chaîne de démantèlement de menuiseries ou dans une usine de tri.

Suivant un mode de réalisation, le châssis, de préférence chacune des parties supérieure, intermédiaire et inférieure, présente une armature structurelle composée de traverse formant un treillage, de préférence métallique. De préférence, le châssis est entièrement réalisé en traverses, formant des profilés, le châssis étant de préférence entouré au moins en partie d'un carter de protection.

Suivant un mode de réalisation :
- la partie supérieure du châssis comprend un portique mobile par rapport au châssis sur lequel est monté l'outil de découpe, le portique étant de préférence mobile en translation au moins horizontalement et verticalement ; et/ou
- la zone de travail comprend un support horizontal ajouré pour permettre le passage de la partie principale du vitrage de menuiserie. De préférence, le support horizontal comprend un assemblage de profilés ; et/ou
- la zone d'évacuation est configurée pour recevoir au moins les premier et deuxième bacs de collecte, et de préférence le convoyeur d'évacuation.

Selon un mode de réalisation, le dispositif de découpe comporte un convoyeur d'évacuation configuré pour être situé au moins en partie dans la zone d'évacuation de la partie inférieure du dispositif de découpe, le convoyeur d'évacuation étant mobile entre :
- une position déployée dans laquelle ledit convoyeur d'évacuation est situé au moins en partie verticalement sous la zone de travail de sorte à collecter par effet gravitaire un premier matériau choisi parmi les morceaux de cadre après découpe et la portion principale du vitrage après découpe, le premier matériau étant de préférence constitué des morceaux de cadre après découpe ; et
- une position rétractée dans laquelle ledit convoyeur d'évacuation ne fait pas obstacle à la chute depuis la zone de travail d'un deuxième matériau, distinct du premier matériau, choisi parmi les morceaux de cadre après découpe et la portion principale du vitrage après découpe, le deuxième matériau étant de préférence constitué de la portion principale du vitrage après découpe.

Une telle configuration est particulièrement simple à mettre en place pour permettre la collecte et l'évacuation distincte des matériaux parmi les morceaux de cadre après découpe et la portion principale du vitrage après découpe. On obtient ainsi un dispositif de découpe particulièrement efficace et compact, c'est-à-dire d'encombrement réduit.

Selon un mode de réalisation, l'outil de découpe comporte au moins une scie, de préférence une scie rotative. Alternativement ou en complément, l'outil de découpe peut comporter au moins un laser.

Selon un mode de réalisation, l'outil de découpe comprend en outre un bras métallique relié à un moteur, le bras étant apte à se déplacer suivant des directions horizontale et verticale par rapport à la zone de travail du dispositif de découpe. Ce bras peut être un bras robotisé multiaxes

Selon un mode de réalisation, le dispositif de découpe comprend une unité de commande permettant de déplacer l'outil de découpe en fonction de données d'entrée, tout ou partie des données d'entrée étant saisies manuellement et/ou automatiquement.

### BREVE DESCRIPTION DES FIGURES

D'autres caractéristiques et avantages de l'invention ressortiront à la lecture de la description qui suit, en référence aux figures annexées, qui illustrent :
- figure 1 : une vue en perspective isométrique avant d'un dispositif de découpe suivant un mode de réalisation de l'invention ;
- figure 2 : une vue en perspective isométrique arrière du dispositif de découpe de la figure 1 ;
- figure 3 : une vue de côté du dispositif de découpe de la figure 1 ;
- figure 4 : une vue en perspective isométrique d'une partie du dispositif de découpe de la figure 1 ;
- figure 5 : une vue en éclaté et en perspective isométrique d'une partie du dispositif de découpe de la figure 1 ;
- figure 6 : une vue en perspective isométrique d'une partie du dispositif de découpe de la figure 1 muni d'un bac de collecter pour collecter le vitrage à recycler ;
- figure 7 : une vue de détail de la figure 4 ;
- figure 8 : une vue de détail de la figure 4 ;
- figure 9 : une vue de détail du dispositif de découpe de la figure 1 ;
- figure 10 : une vue de détail du dispositif de découpe de la figure 1 ;
- figure 11 : une vue de la zone de travail du dispositif de découpe de la figure 1 dans laquelle est située une menuiserie à découper ;
- figure 12A : un schéma d'une menuiserie vue de dessus suivant un mode de réalisation ;
- figure 12B : un schéma de la menuiserie de la figure 12A, vue en coupe.

Pour plus de clarté, les éléments identiques ou similaires sont repérés par des signes de référence identiques sur l'ensemble des figures.

Dans la description et les revendications, pour clarifier la description et les revendications, on adoptera à titre non limitatif la terminologie longitudinal, transversal et vertical en référence au trièdre **X, Y, Z** indiqué aux figures.

### DESCRIPTION DETAILLEE D'UN MODE DE REALISATION

Les figures 1 à 11 illustrent différentes figures d'un dispositif **100** de découpe d'une menuiserie selon l'invention.

Le dispositif **100** de découpe forme une machine-outil configurée pour pouvoir effectuer des découpes sur une menuiserie **10** du type comprenant au moins un cadre **11** et un vitrage **12,** la menuiserie étant alors dans un état assemblé du vitrage avec le cadre **11.** En effet, s'agissant de recyclage, la menuiserie qui doit être recyclée est alors dans un état assemblé, c'est-à-dire que le cadre **11** et le vitrage **12** sont solidaires l'un de l'autre. Le vitrage **12** est de préférence composé, de préférence encore constitué, de verre.

Le dispositif **100** de découpe selon l'invention est conçue pour séparer une partie propre **12A** du verre **12** du cadre **11** de la menuiserie **10** assemblée afin de faciliter son recyclage. Durant le procédé, le verre propre tombe dans un bac de collecte, classiquement une benne, puis la partie restante de la menuiserie **10** comprenant le cadre est évacué par un convoyeur d'évacuation jusqu'à un autre bac de collecte latéral.

Le dispositif **100** de découpe comprend un châssis **101** principal formant un bâti pour un outil de découpe **20.**

Le châssis **101** présente une armature structurelle composée de traverses ou profilés formant un treillage, de préférence métallique. De préférence, le châssis 101 présente une structure tubulaire en métal, par exemple en acier, en aluminium ou en inox.

Le châssis **101** comprend des pieds réglables en hauteur, ce qui permet de compenser une éventuelle différence de hauteur entre un point haut et un point bas du quai sur lequel repose le châssis. Bien entendu cette configuration est adaptable en fonction du lieu où le dispositif **100** de découpe doit être placé. Une fois le châssis **101** du dispositif **100** de découpe positionné de façon stable sur le sol, des moyens complémentaires de fixation sont utilisés pour verrouiller son ancrage et absorber les vibrations lors de l'utilisation de la machine-outil.

Le châssis **101** est mécano-soudé et peut avoir subi un traitement de surface : par exemple il peut être peint, galvanisé ou thermolaqué. Le châssis **101** peut être habillé par des éléments de protection tels que des tôles, grillages ou plexiglas. Dans ce mode de réalisation, comme illustré en partie sur les figures 1, 2 et 3, le châssis est entouré par un carter **102** de protection formant un habillage de protection et solidaire du châssis **101.** Le carter **102** comprend en particulier des plaques en métal jointes entre elles pour former une enveloppe servant à protéger à la fois tout l'ensemble du dispositif **100** de découpe, mais aussi l'utilisateur en permettant de stopper tout projectile éventuel.

Le carter **102** comporte également des vitres permettant à l'utilisateur de surveiller le déroulé de l'opération de découpe. Ces vitres sont de préférence formées à partir de plexiglass.

On notera que dans les figures le carter **102** est représenté en écorché afin d'améliorer leur lisibilité.

Selon les besoins, le châssis **101** peut être équipé de roues ou roulettes dimensionnées selon les environnements d'utilisation.

Le châssis **101** forme ainsi une structure de la une machine-outil configurée pour délimiter au moins trois parties ou sous-ensembles superposées verticalement, parmi lesquelles :
- une partie intermédiaire **103** délimitant une zone de travail **Z2** pour accueillir la menuiserie **10** à découper ;
- une partie supérieure **105** située verticalement au-dessus de la partie intermédiaire **103** et munie de l'outil de découpe **20 ;** et
- une partie inférieure **104** de soutènement située verticalement dessous la partie intermédiaire **103,** la partie inférieure **104** délimitant une zone d'évacuation **Z1** d'au moins une portion principale **12A** du vitrage **12** à recycler après découpe.

Le châssis **101** permet d'assurer la liaison structurelle entre les différents sous-ensembles du dispositif **100** de découpe que sont les parties supérieure **105,** intermédiaire **103** et inférieure **104.**

Le châssis **101** comprend un portique **150** mobile par rapport au châssis sur lequel est monté l'outil de découpe **20.** Le portique **150** est supporté par le châssis **101.** En particulier la partie supérieure **105** comprend le portique **150** qui est configuré pour porter l'outil de découpe **20** et le mouvoir dans les trois dimensions de l'espace. Le châssis **101** de la partie supérieure **105** comprend des points de fixation du portique **150,** cette partie du châssis **101** formant une chaise du portique **150** robotisé muni de l'outil de découpe **20.**

Le portique **150** comprend au moins un bras **151** relié à un moteur, et une scie, ici unique, ladite scie étant en particulier une scie rotative. La scie est reliée à une extrémité inférieure du bras **151** (métallique). En plus du déplacement de l'outil **20** de découpe dans l'espace, le portique **150** est configurée pour pivoter l'outil 20 de découpe autour de l'axe vertical du bras métallique.

Le portique **150** comporte des moyens d'actionnement et de guidage pour déplacer l'outil de découpe **20** dans les trois dimensions de l'espace. Par exemple, le portique **150** comporte ici trois moteurs permettant l'actionnement de vis sans fin dans le but d'obtenir une translation suivant chacun des axes horizontaux **X, Y** et l'axe vertical **Z.** Enfin, un moteur distinct **152** est positionné sur un support de l'outil de découpe **20** pour permettre sa rotation suivant l'axe vertical **Z,** le support de l'outil de découpe **20** comprenant le bras **151** de guidage, ici mono-axe et orienté verticalement.

Dans l'exemple illustré, l'outil de découpe **20** comporte une scie rotative **21,** en particulier une meuleuse. Alternativement ou en complément, il est possible d'assurer une découpe du vitrage avec d'autres outils de découpe **20,** par exemple un laser.

La partie intermédiaire **103** délimite une zone de travail **Z2** pour accueillir et découper la menuiserie **10** à découper. Le dispositif de découpe **100** comprend une ouverture **106** latérale communiquant entre l'extérieur et la zone de travail **Z2** de la partie intermédiaire **103.** Cette ouverture **106** permet d'assurer au moins l'entrée d'une menuiserie **10** donnée dans la zone de travail **Z2.**

Le dispositif **100** de découpe comprend un support **40** sur lequel repose la menuiserie **20** dans la zone de travail **Z2** durant l'étape de découpe, ce support **40** est logé dans la partie intermédiaire **103.** Par ailleurs pour assurer l'immobilisation de la menuiserie **10** durant l'étape de découpe, le dispositif **100** de découpe comprend des dispositifs de maintien en position **30** comprenant des moyens d'immobilisation horizontale et des moyens d'immobilisation verticale. Selon ce mode de réalisation, le dispositif **100** de découpe comprend un mors fixe **31** configuré pour recevoir en butée la menuiserie **10** et un mors mobile **32** pour la mise en position de la menuiserie **10** par rapport à l'outil de découpe, ceci pour participer au maintien en position horizontale de la menuiserie **10.** En pratique le mors mobile **32** peut être utilisé aux seules fins de participer au support **40** de la menuiserie **10** : dans ce cas sa mobilité permet une adaptabilité de l'outil à un grand nombre de dimensions de menuiseries 10. En alternative ou en complément, les mors fixe **31** et mobile **32** peuvent enserrer horizontalement la menuiserie **10,** notamment le cadre **11** de la menuiserie **10,** à la manière de mâchoires. En tout état de cause, le mors fixe **31** reçoit en contact et en butée un côté de la menuiserie **10.** Les mors fixe et mobile **31, 32** s'étendent parallèlement l'un par rapport à l'autre.

Le mors mobile **32** comprend un ensemble mécanosoudé, ici en aluminium. Ces éléments translatent sur l'ensemble du châssis **101** par l'intermédiaire d'un système de transmission, par exemple une courroie **321,** entraîné par un moteur électrique **322** (voir la figure 8). Cet ensemble permet donc la mise en position de la menuiserie **10** sur le châssis **101,** elle est ensuite maintenue en position par un ou des mors fixe **31.**

L'ensemble du mors mobile **32** est soudé sur une platine configurée pour être déplacée par le système de transmission, à savoir la courroie **321.** D'autres moyens de transmission peuvent être utilisés en complément ou alternativement, par exemple un système de vis sans fin et/ou d'entrainement crantés (crémaillère, etc.) permettant de mettre en oeuvre des efforts plus importants et limiter la maintenance. Le moteur **322** associé ainsi que le système de transmission sont également fixés sur le châssis **101.**

Le mors mobile **32** comprend une surface d'appui **42** configurée pour supporter localement des efforts verticaux de la menuiserie **10** en position de découpe, le mors mobile **32** étant configuré pour se déplacer durant l'étape de découpe de sorte à ce qu'une distance entre la surface d'appui **42** et l'outil de découpe **20** durant l'étape de découpe du vitrage **12** soit maintenue à une distance inférieure à une distance prédéterminée. Une telle configuration permet de limiter un effet de pincement de la lame de l'outil de découpe **20** par le vitrage **12** lors de la découpe. Le déplacement du mors mobile **32** par rapport au mors fixe **31** est une translation horizontale. Les mors fixe et mobile **31, 32** s'étendent ici parallèlement l'un par rapport à l'autre quel que soit leur position respective.

Le dispositif **100** de découpe comprend également des moyens de compression, ici des sauterelles **35** de bridage, par exemple pneumatiques, configurés pour assurer une pression verticale sur la menuiserie **10,** de préférence sur au moins un montant du cadre **11** déjà en appui sur le support **40.** Le cadre **11** est ainsi enserré verticalement dans la zone de travail **Z2** et maintenu fixe au moins verticalement durant une étape de découpe du vitrage **12,** enserré entre son support **40** et les moyens de compression **35.** Les moyens de compression sont configurés pour assurer une immobilisation au moins verticale sur un unique montant du cadre **11** de la menuiserie **10.** Cela permet de faciliter la découpe de cadre **11** maintenu en porte à faux. En particulier, les moyens de compression, ici les sauterelles **35,** sont solidaire du mors fixe **31** et viennent, en position d'immobilisation, maintenir fixement le montant du cadre **11** qui est en contact et en butée contre le mors fixe **31** qui repose également sur une cornière **41** associée. Une telle configuration permet de mettre en oeuvre l'étape de découpe du cadre **11** maintenu en porte à faux au niveau du montant fixé au mors fixe **31.** Bien entendu les sauterelles **35** peuvent être remplacées par tout autre dispositif assurant la même fonction de compression du montant associé pour maintenir le cadre **11** de la menuiserie **10.** Par exemple il peut s'agir d'une ou plusieurs pince et/ou d'une barre de compression ou mors mobile complémentaire translatant par exemple verticalement pour venir compresser ledit montant entre ce mors mobile complémentaire et la cornière **41** à la manière de mâchoires.

Ces moyens d'immobilisation verticale sont configurés pour enserrer verticalement un unique montant du cadre de la menuiserie **10,** du côté du mors fixe **31,** à la fois durant l'étape de découpe du vitrage **12** de la menuiserie **10,** mais aussi durant l'étape de découpe de cadre **11.** Ainsi, le dernier morceau de cadre **11** collecté à la fin de l'étape de découpe du cadre **11** correspond au montant du cadre **11** maintenu en porte à faux et enserré le long du mors fixe **31** puis libéré par les moyens d'immobilisation **35** à la fin de l'étape de découpe du cadre **11.**

Le bridage ou clampage de la pièce est assuré par la friction sur un patin 351 de contact de chacune des sauterelle **35** de bridage. Cette friction des patins **351** sur le cadre **11** de la menuiserie **10** en position de bridage participe également à son immobilisation horizontale. Ceci permet de simplifier le mécanisme de bridage horizontal avec l'utilisation de deux mors **31, 32** dont le mors mobile **32** assure une unique fonction de support **40** de la menuiserie et les sauterelles munies des patins **321** sont configurées pour garantir le bridage ou maintien en position de la menuiserie **10** durant l'étape de découpe par l'outil de découpe **20.** L'utilisation de moyens de compression **35** assurant une friction contre le cadre permet de garantir une immobilisation efficace de la menuiserie pour l'usinage tout en simplifiant les dispositifs de maintien.

Les sauterelles **35** sont actionnés par des vérins commandés chacun à distance de façon synchrone par une unité de commande **200.**

Le support **40** comprend des surfaces d'appui **41, 42,** portées ici par des cornières. En particulier, une première surface d'appui **41** est portée par une cornière solidaire du mors fixe **31** et s'étendant parallèlement au dit mors fixe **31.** L'autre surface d'appui **42** est portée par une surface supérieure du mors mobile **32** mais peut aussi être portée par une cornière solidaire du dit mors mobile **32.** L'utilisation de surfaces d'appui **41, 42** discontinues portées par les mors fixe et mobile **31, 32** permet de laisser libre un espace intermédiaire **43** pour l'évacuation après usinage qui sera décrite ci-après.

Le dispositif **100** de découpe comprend un convoyeur **140** configuré pour acheminer la menuiserie **10** depuis l'extérieur jusque dans la zone de travail **Z2.** En particulier, pour un procédé de découpe mis en oeuvre de façon automatisé, le convoyeur **140** permet d'alimenter le dispositif **100** de découpe en menuiseries **10** à intervalles de temps réguliers ou sur demande afin de réaliser à la chaîne les opérations de découpe de menuiseries 10. Selon ce mode de réalisation le convoyeur **140** est de type convoyeur à rouleaux gravitaire. Les rouleaux peuvent être motorisés ou non. Dans le cas où ils sont motorisés, une partie au moins d'entre elles peuvent être motorisée pour assurer le déplacement d'une menuiserie **10** donnée posée sur le convoyeur **140** vers la zone de travail **Z2** en limitant les efforts de l'opérateur. Le convoyeur **140** gravitaire à rouleaux comprend une table **141** à rouleaux ainsi que des pieds **142** réglables, au nombre de quatre, et adaptables en hauteur, c'est-à-dire pouvant s'adapter chacun à la taille de l'utilisateur.

Le convoyeur **140** comprend des moyens de verrouillage telles que des goupilles situées sur les pieds **142** du convoyeur **140** pour verrouiller la hauteur de la table **142.**

La zone de travail **Z2** n'est pas pourvue de rouleaux de convoyage. Toutefois, le convoyeur **140** est disposé à l'extérieur par rapport au châssis **101** et au carter **102.** Cela facilite sa manutention et son entretien et vient se placer directement en face de l'ouverture **106.** De préférence le rouleau de convoyage situé à une extrémité proximale du convoyeur **140** la plus proche de l'ouverture **106** est motorisée pour assurer le déplacement de la menuiserie jusque dans la zone de travail **Z2** sur le support **40.**

Le convoyeur **140** définit un plan de convoyage **Pc** sur lequel repose une menuiserie **10** donnée, le dispositif **100** de découpe étant configuré de sorte que le plan de convoyage **Pc** est situé à une hauteur supérieure ou égale à un plan de travail **Pw** définit par le support **40** sur lequel repose une menuiserie **10** donnée durant l'opération d'usinage. Le convoyeur est orienté de sorte à convoyer les menuiseries axialement suivant un axe longitudinal parallèle à un axe longitudinal de référence **X.** Les mors fixe et mobile **31, 32** s'étendent chacun parallèlement à l'axe longitudinal de référence **X,** dans le prolongement sensiblement du convoyeur **140.** Une telle configuration facilite le déplacement des menuiseries **10.**

Afin de limiter les efforts de l'utilisateur, le convoyeur **140** peut être réglé en hauteur grâce à ses pieds **142** et un positionnement spécifique pour que les rouleaux du convoyeur soient alignés ou légèrement au-dessus de la surface d'appui **42** du mors mobile **32.**

Le convoyeur **140** comprend des freins permettant de bloquer la table **141** de convoyage. Les freins permettent ici de bloquer les rouleaux du convoyeur **140** et peuvent être actionnés avant de charger la menuiserie **10** afin de faciliter sa mise en place par un utilisateur.

Une butée **44** mobile équipe le dispositif **100** de découpe pour permettre la mise en position de la menuiserie **10** sur le support **40** dans une position de découpe ou d'usinage.

La butée **44** est positionnée sur le chemin de la menuiserie sur son support 40 et est mobile entre une position de retrait dans laquelle elle ne fait pas obstacle au déplacement de ladite menuiserie **10** et une position déployée de blocage, durant laquelle la butée **44** forme un obstacle au déplacement de la menuiserie **10** sur le support **40.** La butée **44** mobile est orientée de sorte à former une butée au déplacement axiale de la menuiserie, suivant la direction longitudinale parallèle à l'axe longitudinal de référence **X.**

En pratique, la butée **44** mobile comprend un pêne monté sur ressort. Le pêne est configuré pour s'abaisser lors du chargement de la menuiserie **10** sur le support **40** dans la zone de travail **Z2** puis revient à sa position déployée pour servir de butée sur l'axe de translation de la menuiserie **10** lors de son chargement depuis le convoyeur **140** jusqu'à être positionnée sur le support **40.**

Conformément à l'invention, une fois la menuiserie **10** positionnée sur le support **40** et immobilisée en position d'usinage par les dispositifs de maintien en position **30,** le dispositif **100** de découpe met en oeuvre une étape de découpe du vitrage **12** de la menuiserie **10** par l'outil de découpe **20** le long du cadre **11** et à une distance **d** prédéterminée dudit cadre **11** de sorte à séparer une portion principale **12A** du vitrage **12.**

Une fois une portion centrale **12A** de verre découpée de la menuiserie **10,** cette portion découpée **12A** est collectée par dans un premier bac de collecte prévu à cet effet (voir la figure 6). Le premier bac de collecte est situé verticalement en-dessous du support **40,** de sorte qu'une fois la portion principale **12A** du vitrage découpée, celle-ci tombe par effet gravitaire directement dans le premier bac de collecte à mesure que l'étape de découpe du vitrage est réalisée. Le support **40** n'étant pas formé d'un plan d'appui plein mais par des surfaces d'appui **41, 42** discontinues et espacées, un espace **43** entre les surfaces d'appui **41, 42** permet la chute du verre découpé **12A** dans le premier bac à travers ce dit espace **43.**

Le châssis **101** comprend dans la partie inférieure **104** une ouverture latérale **107** permettant la mise en place du premier bac de collecte sous le châssis **101** afin de pouvoir récupérer les morceaux de verre de la portion découpée **12A** lors de la découpe. Cette ouverture latérale **107** est située du côté opposé longitudinalement par rapport au châssis **101** à l'ouverture **106** de chargement de la menuiserie **10** dans la zone de travail **Z2.**

Une fois la portion principale **12A** découpée et collectée, le reste de la menuiserie **10** reste immobilisée en position d'usinage par les dispositifs de maintien en position **30** notamment grâce au cadre **11** maintenu par les sauterelles **35** de bridage. Le cadre **11** reste assemblé et solidaire d'une portion périphérique **12B** du vitrage **12** non collectée après la première découpe et subit ensuite une étape de découpe du cadre **11** au moins par l'outil de découpe **20** en plusieurs morceaux.

Durant cette étape de découpe du cadre **11,** les morceaux sont collectés au fur et à mesure. Pour cela, le dispositif **100** de découpe comprend un second convoyeur formant un convoyeur **160** d'évacuation. Ce convoyeur **160** d'évacuation est situé dans la zone d'évacuation **Z1,** située dans la partie inférieure **104** de soutènement située elle-même sous la partie intermédiaire **103.**

Le convoyeur **160** d'évacuation est mobile entre une position déployée dans laquelle il est situé verticalement sous la zone de travail **Z2** pour collecter par effet gravitaire les morceaux de cadre découpés et une position rétractée de sorte que dans la position rétractée du convoyeur **160** d'évacuation, celui-ci ne créé par un obstacle à la chute de la portion principale **12A** du vitrage en vue de son recyclage. En d'autres termes, dans la position déployée, le convoyeur **160** d'évacuation recouvre au moins en partie le premier bac de collecte, le convoyeur **160** d'évacuation étant configuré pour transporter les morceaux de cadre **11** découpés jusqu'à un deuxième bac de collecte (non illustré) distinct du premier bac de collecte. Dans ce mode de réalisation, le convoyeur **160** d'évacuation comprend un tapis en matériau souple et lié latéralement de part et d'autre d'une direction de déploiement à des moyens d'actionnement lesquels comprennent par exemple un moteur et un entrainement par des moyens adaptés tels que des chaînes et/ou des courroies. Le convoyeur **160** d'évacuation est orienté de sorte à convoyer les morceaux de cadre découpés axialement suivant un axe transversal parallèle à un axe transversal de référence **Y.** Ainsi, le convoyeur **160** d'évacuation et le convoyeur **140** d'arrivée sont disposés sensiblement à angle droit dans le plan horizontal pour réduire l'encombrement de la machine et faciliter la collecter. Bien entendu, dans une configuration alternative le dispositif 100 de découpe peut être configuré de sorte que les circuits d'évacuation entre :
- d'une part, le verre découpé 12A chutant dans le premier bac ;et,
- d'autre part les morceaux de cadre **11** découpés solidaires chacun de morceaux de la portion périphérique **12B** du vitrage **12** non collectée collectés par le convoyeur **160** d'évacuation et acheminés vers le deuxième bac de collecte ;
pourraient aussi être inversés de sorte que, dans ce cas, les morceaux de cadre **11** peuvent chuter directement dans un bac de collecte et le convoyeur **160** d'évacuation peut recueillir et acheminer le verre découpé **12A** vers un autre bac de collecte.

Les figures 12A et 12B illustrent un schéma d'une menuiserie vue de dessus dans un état assemblé du vitrage **12** avec le cadre **11** associé, et entourant le vitrage **12.** Lors de l'étape de découpe de la portion principale ou centrale **12A** du vitrage **12,** l'outil de découpe **20** effectue une découpe dans le vitrage **12** le long d'un chemin de découpe L qui longe le cadre **11** à une distance **d** prédéterminée de celui-ci. La distance **d** prédéterminée est ici égale à 20 mm.

Une telle distance **d** de découpe de la menuiserie **10** permet de limiter la présence d'éléments de liaison dans la portion principale **12A** de vitrage récupérée pour être recyclée tout en collectant le maximum de verre avec le moins d'impureté.

Le dispositif **100** de découpe comprend des boutons d'arrêt d'urgence pour garantir la sécurité de la machine-outil configurés pour arrêter immédiatement le dispositif **100** de découpe quel que soit l'étape en cours.

Le fonctionnement du dispositif de découpe sera mieux compris à la lumière de la description qui suit.

Dans une étape initiale, un opérateur dispose une menuiserie **10** sur le convoyeur **150** d'arrivée. La menuiserie comportant un vitrage entouré d'un cadre **11** assemblés ensemble.

Le dispositif **100** de découpe comprend une unité de commande **200** permettant de commander l'outil **100** de découpe en fonction de données d'entrée, tout ou partie des données d'entrée étant saisies manuellement et/ou prédéterminées en amont. Cette unité de commande est reliée à un moyen indicateur **202,** ici de type lumière de couleur, permettant d'informer un opérateur d'un état de fonctionnement du dispositif **100** de découpe. Par exemple, une lumière rouge indique un état d'alerte, une lumière jaune indique lorsque la machine **100** est en fonctionnement, et une lumière verte indique quand la machine est prête à être utilisée.

Sont également illustrées sur les figures 12A et 12B différentes cotes mesurées utilisées pour ces données d'entrée, parmi lesquelles :
- A : largeur de la menuiserie **10** en appui contre le mors fixe **31.** Les gonds ne sont pas compris dans cette mesure ;
- B : longueur de la menuiserie **10** ;
- C : largeur du montant gauche de la menuiserie **10** ;
- D : largeur du montant droit de la menuiserie **10** ;
- E : largeur de la traverse basse de la menuiserie **10** ;
- F : largeur de la traverse haute de la menuiserie **10** ;
- G : épaisseur maximale **10.**

Ainsi, Pour déterminer certaines des données d'entrées au moins, l'opérateur effectue des cotations de la menuiserie **10** et les insère dans le programme machine via une interface de commande **201** de l'unité de commande **200.** L'interface de commande **201** forme une interface homme-machine. Cette étape de cotation peut être mise en oeuvre de manières différentes, de façon alternative et/ou complémentaire :
- manuellement directement grâce à l'interface de commande **201** de l'unité de commande **200,** l'interface de commande **201** pouvant être classiquement un écran de commande tactile ; et/ou
- en amont de l'étape de découpe, par des capteurs configurés pour effectuer une lecture dimensionnelle de la menuiserie, une partie au moins des capteurs pouvant être en outre embarqués sur tête de l'outil de découpe **20** permettant ainsi un repérage durant l'étape de découpe ; et/ou
- durant l'étape de découpe, par des capteurs avec un repérage en temps réel lors de la découpe mise en oeuvre : de tels capteurs sont généralement complémentaire pour assurer une redondances des mesures et garantir la sécurité de la découpe.

L'ouverture **106** comporte une porte formée par un panneau, de préférence transparent et/ou translucide, placée dans la continuité du carter **102** afin d'assurer la même protection malgré l'ouverture **106.** Ce panneau est de préférence en matériau plexiglass. L'ouverture de cette porte peut être conditionnée à certains paramètres, tel que l'arrêt de l'outil de découpe **20,** ceci pour garantir la sécurité du dispositif **100** de découpe. Des moyens de verrouillage bloquent ainsi la porte en position fermée lorsque les conditions prédéfinies ne sont pas réunies.

Une fois l'étape de cotation ou de dimensionnement de la menuiserie effectuée, la porte de l'ouverture **106** est ouverte puis la menuiserie est insérée dans la zone de travail **Z2** à travers l'ouverture **106.** La menuiserie **10** est insérée jusqu'à venir en butée contre la butée **44** mobile de calage.

La porte de l'ouverture **106** est ensuite fermée, et le cas échéant verrouillée.

Les dispositifs de maintien en position **30** sont commandés pour immobiliser la menuiserie **10** à la fois horizontalement et verticalement. Les mors **31, 32** ainsi que les sauterelles **35** de bridage viennent ainsi se positionner de sorte à immobiliser et verrouiller la position de la menuiserie **10** dans la zone de travail **Z2.**

Plusieurs étapes de préparation peuvent être mises en oeuvre au préalable avant le chargement de la menuiserie sur son support **40** dans la zone de travail **Z2.** Par exemple, durant cette étape de chargement de la menuiserie **10** il convient notamment de :
- démonter les accessoires pouvant gêner le passage de l'outil de découpe **20,** par exemple des crochets, grilles d'aération, supports de rideaux, etc. ; et de
- démonter les poignées, en particulier si celles-ci dépassent des montants.

De préférence, une étape de temporisation entre l'étape de cotation et l'étape de chargement de la menuiserie sur le support **40** dans la zone de travail Z2 est mise en oeuvre, notamment pour attendre la fin du déplacement du mors mobile 32 portant la surface d'appui **42** participant au support **40** de la menuiserie **10.**

Pour une meilleure immobilisation, la menuiserie **10** pourra être chargée sur le support **40** dans la zone de travail **Z2** avec les poignée vers le haut, côté mors fixe **31** et les gonds côté mors mobile **32.**

Il convient de vérifier avant l'étape de découpe du vitrage **12** que la menuiserie **10** soit en butée contre le mors fixe **31** et en appui sur la cornière **41** correspondante du support **40,** sur toute sa longueur.

Une étape de mise en butée contre la butée mobile **44** est ensuite mise en oeuvre consistant à ramener la menuiserie **10** contre la butée **44** mobile après qu'elle est été descendue en position basse puis repositionnée en position déployée.

La commande de l'étape de découpe est ensuite pilotée par l'unité de commande.

On notera que le dispositif **100** de découpe comprend des capteurs configurés pour détecter des catégories de verre prédéterminées et adapter le cas échéant des paramètres de découpe en fonction de ces données (vitrage simple ou double, verre trempé, feuilleté, etc.). Une telle détection du type de verre permet également de vérifier au préalable que le verre collecté et le bac de collecte prévu correspondent bien, ceci pour garantir le tri du verre par catégorie de verre.

Dans un premier temps, l'étape de découpe consister à découper le vitrage **12** de la menuiserie **10** par l'outil de découpe **20** le long du cadre **11** et à une distance d prédéterminée dudit cadre **11** de sorte à séparer une portion principale **12A** du vitrage **12.** Cela permet d'obtenir que du verre propre, c'est-à-dire du calcin. La découpe permet d'éviter de polluer le contenu du premier bac de collecte, ici une benne, avec les éléments de liaison servant à fixer la partie vitrée **12** au cadre **11.**

Une fois la partie vitrée **12A** découpée, un tapis du convoyeur **160** d'évacuation se déploie en position d'évacuation sous la menuiserie **10,** entre le support **40** de la zone de travail **Z2** et le premier bac de collecte, afin d'éviter que des éléments viennent polluer le premier bac de collecte contenant le verre pur.

L'outil de commande est ensuite piloté pour découper le cadre **11** de la menuiserie, toujours assemblé avec un bord périphérique **12B** du vitrage **12,** en plusieurs morceaux de différentes tailles selon la préférence de l'utilisateur.

Les morceaux tombent alors sur le tapis convoyeur du convoyeur d'évacuation **160** par effet gravitaire, lequel a été déplié précédemment en position d'évacuation.

Une fois la découpe terminée en morceaux du cadre **11,** le convoyeur déverse les éléments découpés dans au deuxième bac de collecte, distinct du premier bac de collecte et disposé sur le côté du dispositif **100** de découpe.

Ainsi, le tapis du convoyeur d'évacuation **160** est la dernière opération de découpe de la menuiserie **10.** En effet, il permet l'évacuation du cadre **11** une fois le verre découpé. Ce tapis a deux positions, une première pour récupérer le cadre **11,** une deuxième pour évacuer le cadre. Un moto-réducteur **161** assure les mouvements entre ces deux positions permettant la chute du cadre **11** en morceaux dans le deuxième bac de collecte positionné au préalable par l'utilisateur.

Une telle machine-outil **100** permet, en plus de collecter un matériau ou verre relativement pur, mais aussi de pouvoir procéder à un tri des matériaux à recycler vers les différents bacs de collecte. Un tel convoyeur d'évacuation **160** modulable est particulièrement avantageux en ce qu'il permet d'assurer le tri des éléments collectés de façon simple et efficace.

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

Il est souligné que toutes les caractéristiques, telles qu'elles se dégagent pour un homme du métier à partir de la présente description, des dessins et des revendications attachées, même si concrètement elles n'ont été décrites qu'en relation avec d'autres caractéristiques déterminées, tant individuellement que dans des combinaisons quelconques, peuvent être combinées à d'autres caractéristiques ou groupes de caractéristiques divulguées ici, pour autant que cela n'a pas été expressément exclu ou que des circonstances techniques rendent de telles combinaisons impossibles ou dénuées de sens.

## Revendications

1. Procédé de découpe d'une menuiserie (10) par un dispositif (100) de découpe, la menuiserie (10) étant du type comprenant au moins un cadre (11) et un vitrage (12), le procédé étant **caractérisé en ce qu'**il comprend :
- une étape de découpe du vitrage (12) de la menuiserie (10) par un outil de découpe (20) le long du cadre (11) et à une distance (d) prédéterminée dudit cadre (11) de sorte à séparer une portion principale (12A) du vitrage (12) d'une portion périphérique (12B) du vitrage solidaire du cadre (11) ; et
- postérieurement à l'étape de découpe du vitrage (12), une étape de découpe du cadre (11) au moins par l'outil de découpe (20) en plusieurs morceaux.

2. Procédé de découpe selon la revendication 1, **caractérisé en ce que** la distance (d) prédéterminée est inférieure ou égale à 100 mm, de préférence inférieure ou égale à 50 mm et/ou supérieure ou égale à 5 mm, de préférence supérieure ou égale à 10 mm, par exemple égale à 20 mm.

3. Procédé de découpe selon la revendication 1 ou 2, **caractérisé en ce qu'**il comprend, antérieurement à l'étape de découpe du vitrage (12), une étape d'immobilisation de la menuiserie (10) par des dispositifs de maintien en position (30), les dispositifs de maintien en position (30) comprenant de préférence des mors (31, 32) et/ou des sauterelles de fixation (35).

4. Procédé de découpe selon la revendication 3, **caractérisé en ce qu'**il comprend, antérieurement à l'étape d'immobilisation de la menuiserie (10), une étape de convoyage de la menuiserie (10) dans le dispositif (100) de découpe par un convoyeur (140).

5. Procédé de découpe selon l'une quelconque des revendications précédentes, **caractérisé en ce qu'**il comprend, postérieurement à l'étape de découpe du vitrage (12), une étape de collecte de la portion principale (12A) du vitrage (12), de préférence de manière gravitaire.

6. Procédé de découpe selon l'une quelconque des revendications précédentes, **caractérisé en ce qu'**il comprend une étape de collecte du cadre (11) de la menuiserie (10) après extraction de la portion principale (12A) du vitrage (12), de préférence une étape de collecte des morceaux de cadre (11) découpés.

7. Dispositif (100) de découpe d'une menuiserie (10) du type comprenant au moins un cadre (11) et un vitrage (12), **caractérisé en ce qu'**il comprend au moins un outil de découpe (20), le dispositif (100) de découpe étant **caractérisé en ce qu'**il est configuré pour mettre en oeuvre le procédé de découpe selon l'une quelconque des revendications précédentes.

8. Dispositif (100) de découpe selon la revendication précédente, **caractérisé en ce qu'**il comprend des dispositifs de maintien en position (30), les dispositifs de maintien en position (30) configurés pour immobiliser la menuiserie (10) au moins durant l'étape de découpe du vitrage (12) de la menuiserie (10) par un outil de découpe (20), les dispositifs de maintien en position (30) comprenant de préférence des moyens d'immobilisation horizontale et des moyens d'immobilisation verticale.

9. Dispositif (100) de découpe selon la revendication précédente, **caractérisé en ce que** les dispositifs de maintien en position (30) comprennent au moins un mors fixe (31) configuré pour recevoir en butée un montant de la menuiserie et un mors mobile (32), le mors mobile (32) comprenant une surface d'appui configurée pour supporter localement des efforts verticaux de la menuiserie (10) en position de découpe, le mors mobile (32) étant de préférence configuré pour se déplacer durant l'étape de découpe de sorte à ce qu'une distance entre la surface d'appui et l'outil de découpe (20) durant l'étape de découpe du vitrage (12) soit maintenue à une distance inférieure à une distance prédéterminée.

10. Dispositif (100) de découpe selon la revendication précédente, **caractérisé en ce que** les moyens d'immobilisation verticale sont configurés pour enserrer verticalement un unique montant du cadre (11) de la menuiserie (10).

11. Dispositif (100) de découpe selon l'une quelconque des revendications 7 à 10, **caractérisé en ce qu'**il comprend un châssis (101) principal comprenant :
- une partie supérieure (105) munie de l'outil de découpe (20) ;
- une partie intermédiaire (103) délimitant une zone de travail (Z2) pour accueillir la menuiserie (10) ;
- une partie inférieure (104) de soutènement, la partie inférieure (104) délimitant une zone d'évacuation (Z1) d'au moins la portion principale (12A) du vitrage (12) après découpe.

12. Dispositif (100) de découpe, selon l'une quelconque des revendications 7 à 11, **caractérisé en ce qu'**il comprend un convoyeur (160) d'évacuation configuré pour être situé au moins en partie dans la zone d'évacuation (Z1) de la partie inférieure (104) du dispositif de découpe (100), le convoyeur (160) d'évacuation étant mobile entre :
- une position déployée dans laquelle ledit convoyeur d'évacuation est situé au moins en partie verticalement sous la zone de travail (Z2) de sorte à collecter par effet gravitaire un premier matériau choisi parmi les morceaux de cadre (11) après découpe et la portion principale (12A) du vitrage (12) après découpe, le premier matériau étant de préférence constitué des morceaux de cadre (11) après découpe ; et
- une position rétractée dans laquelle ledit convoyeur (160) d'évacuation ne fait pas obstacle à la chute depuis la zone de travail (Z2) d'un deuxième matériau, distinct du premier matériau, choisi parmi les morceaux de cadre (11) après découpe et la portion principale (12A) du vitrage (12) après découpe, le deuxième matériau étant de préférence constitué de la portion principale (12A) du vitrage (12) après découpe.

13. Dispositif (100) de découpe, selon l'une quelconque des revendications 7 à 12, **caractérisé en ce que** l'outil de découpe (20) comporte au moins une scie rotative (21).
